# EUROPÄISCHE PATENTSCHRIFT

(11) **EP 3 430 324 B1**
(45) Veröffentlichungstag und Bekanntmachung des Hinweises auf die Patenterteilung: **30.08.2023**
(21) Anmeldenummer: 17716996.8
(22) Anmeldetag: 15.03.2017
(51) Int. Cl.: F24H 3/00, A47K 10/06, D06F 57/12, F28D 21/00

(54) **TEMPERIERKÖRPER-ANORDNUNG MIT FLEXIBLEN BETRIEBSARTEN**
TEMPERATURE-CONTROL BODY ASSEMBLY WITH FLEXIBLE OPERATING MODES
SYSTÈME DE CORPS DE THERMORÉGULATION AUX MODES DE FONCTIONNEMENT FLEXIBLES

(30) Priorität: 15.03.2016 CH 4002016
(43) Veröffentlichungstag der Anmeldung: 23.01.2019
(73) Patentinhaber: Zehnder Group International AG, 5722 Gränichen (CH)
(72) Erfinder: JENZER, Peter, 5621 Zufikon (CH)
(74) Vertreter: Rentsch Partner AG
(86) Internationale Anmeldenummer: PCT/IB2017/051512
(87) Internationale Veröffentlichungsnummer: WO 2017/158537

(56) Entgegenhaltungen:
- EP-A1- 1 696 181
- EP-A1- 2 431 669
- EP-A2- 1 288 587
- EP-A2- 2 131 119
- WO-A1-96/28696
- DE-U1- 29 512 981
- DE-U1- 29 903 817

## Beschreibung

Die Erfindung bezieht sich auf eine Temperierkörper-Anordnung mit flexiblen Betriebsarten.

Temperierkörper zum Heizen oder Kühlen sind bekannt. Es gibt z.B. elektrische Varianten, bei denen der Temperierkörper elektrisch (resistiv) aufgeheizt oder (thermoelektrisch) gekühlt wird. Andererseits gibt es hydronische Varianten, bei denen der Temperierkörper von einem Wärmeträgerfluid durchströmt wird, dessen Temperatur je nach Bedarf (Heizen oder Kühlen) ausreichend hoch über oder ausreichend tief unter der Umgebungstemperatur liegt.

Bei den üblichen Temperierkörper-Anordnungen ist es kaum möglich, diese wirkungsvoll sowohl als reine Temperierkörper zum Heizen oder Kühlen eines Raumes, wie z.B. eines Badezimmers, als auch zum Heizen oder Kühlen eines z.B. unmittelbar am Temperierkörper angebrachten Handtuchs zu verwenden.

DE29903817 U1 bezieht sich auf eine Heizeinheit für Räume dadurch gekennzeichnet, dass sie einen Radiator aufweist, der wenigstens zum Teil einen mit elektrischen Widerständen arbeitenden Konvektor umschliesst.

Die EP1696181 A1 offenbart einen Heizkörper, der zumindest teilweise mit einem Heizmedium gefüllt oder von einem Heizmedium durchströmbar ist, wobei mindestens ein an einer Aussenseite des Heizkörpers unter Zwischenlage eines ersten elektrisch isolierenden Isolationsmittels angebrachtes elektrisches Heizelement vorgesehen ist.

Der Erfindung liegt die Aufgabe zugrunde, eine Temperierkörper-Anordnung bereitzustellen, welche sowohl das Temperieren eines gesamten Raumes als auch das intensive Temperieren (Vorwärmen, Trocknen) eines Gegenstands, insbesondere eines Handtuchs, wirkungsvoll ermöglicht.

Zur Lösung dieser Aufgabe stellt die Erfindung eine Temperierkörper-Anordnung nach Anspruch 1 bereit.

Durch optionales Aktivieren des ersten Bereichs und/oder des zweiten Bereichs zum Heizen oder Kühlen kann wahlweise ein mehr oder weniger intensives Heizen oder Kühlen erzielt werden.

Vorzugsweise ist der zweite Bereich ein elektrisch erwärmbarer oder elektrisch abkühlbarer Bereich, welcher ein von einem elektrischem Strom durchströmbares Heizelement oder Kühlelement aufweist, und wobei die Zuleitung und die Ableitung für das Energie transportierende Medium jeweils eine Stromleitung aufweist.

Der erste Bereich und der zweite Bereich sind zwei benachbarte Bereiche, die entlang einer Grenzlinie voneinander durch einen Grenzspalt beabstandet sind.

Der Grenzspalt ist mit einem thermisch isolierenden Material gefüllt. Vorzugsweise ist der Grenzspalt mit einem Elastomermaterial, insbesondere mit Silikonkleber, gefüllt.

Bei einer besonders bevorzugten Ausführung umgibt der erste Bereich den zweiten Bereich teilweise oder vollständig. Dabei ist es besonders bevorzugt, wenn der erste Bereich den zweiten Bereich teilweise, insbesondere U-förmig oder C-förmig umgibt. Ebenfalls besonders bevorzugt ist es, wenn der erste Bereich den zweiten Bereich vollständig umgibt und der zweite Bereich insbesondere rechteckförmig ist oder, bei bestimmungsgemässer Anordnung der Temperierkörper-Anordnung an einer Wand oder als Raumteiler, eine sich von unten nach oben verjüngende Form hat.

Erfindungsgemäss ist der gesamte Spalt oder die gesamte Grenzschicht zwischen dem ersten Bereich und dem zweiten Bereich mit einem thermisch isolierenden Material gefüllt. Dadurch wird verhindert, dass Wärme von dem einen in den anderen Bereich geleitet wird, wenn nur einer der beiden Bereiche erwärmt oder gekühlt wird. Dies ist besonders vorteilhaft, wenn der eine der beiden Bereiche hydronisch (z.B. mittels Wasser) erwärmt oder gekühlt wird und der andere Bereich elektrisch erwärmt oder gekühlt wird. Dadurch wird verhindert, dass der hydronische Bereich von dem elektrischen Bereich erwärmt oder gekühlt wird, wodurch ungewollte Konvektionsströmungen in dem hydronischen Bereich der Temperierkörper-Anordnung und (bei nicht geschlossenen Ventilen) sogar im gesamten hydronischen Heiz/Kühl-System hervorgerufen werden könnten.

Bei einer weiteren besonders bevorzugten Ausführung hat die Temperierkörper-Anordnung, bei bestimmungsgemässer Anordnung an einer Wand oder als Raumteiler, am oberen Ende des zweiten Bereichs oder oberhalb desselben ein Aufhängungsmittel für mindestens ein Handtuch, Kleidungsstück oder dgl., insbesondere einen oder mehrere Haken oder mindestens einen sich horizontal erstreckenden Bügel.

Vorzugsweise ist die Temperierkörper-Anordnung ein flaches, plattenartiges Gebilde. Eine bestimmungsgemässe Anordnung/Anbringung der Temperierkörper-Anordnung ist eine vertikale Anordnung des flachen, plattenartigen Gebildes an einer Wand oder als Raumteiler.

Vorzugsweise ist das im ersten Bereich angeordnete Rohrregister aus Polymermaterial, insbesondere aus PB, PE, PP, PVC, SAN, PMMA, PS, ABS, POM, PA, PBT, PPO, PC, PET, PSU, PPS, PES, PEI, PTFE. PEEK, oder aus Metall, insbesondere aus Kupfer, gebildet.

Vorzugsweise ist das im ersten Bereich angeordnete Rohrregister in einen Verbundkörper eingelegt, der einen Grundkörper aus expandiertem Graphit aufweist, in welchen ein metallischer Wabenkörper, vorzugsweise aus Aluminium, und das Rohrregister eingepresst sind.

Vorzugsweise ist das im zweiten Bereich angeordnete elektrische Heizelement oder Kühlelement ein resistives Heizelement bzw. ein thermoelektrisches Kühlelement.

Vorzugsweise hat die Temperierkörper-Anordnung an mindestens einer ihrer Grossflächen eine Glasplatte oder Keramikplatte, welche den ersten Bereich und/oder den zweiten Bereich abdeckt.

Vorzugsweise hat die Temperierkörper-Anordnung in dem ersten Bereich und/oder in dem zweiten Bereich kapazitive Schalter zum Einschalten und Ausschalten sowie zum Einstellen von Betriebsarten der Temperierkörper-Anordnung.

Insbesondere kann die Temperierkörper-Anordnung ein resistives Heizelement, ein thermoelektrisches Kühlelement oder ein mit Wasser oder Öl gefülltes Rohrregister mit elektrischer Heizpatrone aufweisen.

Die Temperierkörper-Anordnung kann ein elektrisches (resitives) Heizelement aufweisen. Damit können kurzfristige Bedarfsspitzen, insbesondere beim Heizen/Trocknen, bedient werden. Das elektrische Heizelement kann dabei einem Ventilator zugeordnet sein.

Weitere Vorteile, Merkmale und Anwendungsmöglichkeiten der Erfindung ergeben sich aus der nun folgenden, nicht einschränkend aufzufassenden Beschreibung von Ausführungsbeispielen der Erfindung anhand der Zeichnung, wobei
Fig. 1 ein erstes Ausführungsbeispiel der erfindungsgemässen Temperierkörper-Anordnung zeigt;
Fig. 2 einen Teilbereich des ersten Ausführungsbeispiels der erfindungsgemässen Temperierkörper-Anordnung vergrössert zeigt;
Fig. 3 ein drittes Ausführungsbeispiel der erfindungsgemässen Temperierkörper-Anordnung zeigt;
Fig. 4 mehrere verschiedene Betriebsarten eines zweiten Ausführungsbeispiels der erfindungsgemässen Temperierkörper-Anordnung zeigt;
Fig. 5 ein viertes Ausführungsbeispiel der erfindungsgemässen Temperierkörper-Anordnung zeigt;
Fig. 6 ein fünftes Ausführungsbeispiel der erfindungsgemässen Temperierkörper-Anordnung zeigt;
Fig. 7 ein sechstes Ausführungsbeispiel der erfindungsgemässen Temperierkörper-Anordnung zeigt; und
Fig. 8 ein siebtes Ausführungsbeispiel der erfindungsgemässen Temperierkörper-Anordnung zeigt.

In den Figuren erkennt man eine Temperierkörper-Anordnung 1, welche einen von einem Energie transportierenden Medium durchströmbaren Temperierkörper 1a, 1b mit einer Zuleitung 5 und einer Ableitung 6 für das Energie transportierende Medium aufweist. Die Temperierkörper-Anordnung 1 hat einen ersten Bereich 1a, welcher von einem ersten Energie transportierenden Medium durchströmbar ist, um mit dem ersten Medium in thermischen Kontakt zu gelangen, und einen zweiten Bereich 1b, welcher unabhängig von dem ersten Energie transportierenden Medium von einem zweiten Energie transportierenden Medium durchströmbar ist, um mit dem zweiten Medium in thermischen Kontakt zu gelangen.

Der erste Bereich 1a ist ein hydronisch erwärmbarer oder hydronisch abkühlbarer Bereich, welcher ein von einem Wärmeträgerfluid durchströmbares Rohrregister aufweist. Die Zuleitung 5 und die Ableitung 6 für das Energie transportierende Medium sind eine Vorlaufleitung 5 bzw. eine Rücklaufleitung 6 für das Wärmeträgerfluid.

Der zweite Bereich 1b ist ein elektrisch erwärmbarer oder elektrisch abkühlbarer Bereich, welcher ein von einem elektrischem Strom durchströmbares Heizelement oder Kühlelement aufweist. Die Zuleitung 5 und die Ableitung 6 für das Energie transportierende Medium sind eine Zufuhrleitung 5 und einer Abfuhrleitung 6 für den elektrischen Strom.

Der erste Bereich 1a und der zweite Bereich 1b sind zwei benachbarte Bereiche, zwischen denen sich ein Grenzspalt 1c erstreckt. Der Grenzspalt 1c ist mit einem thermisch isolierenden Material gefüllt. Vorzugsweise ist der Grenzspalt 1c mit einem Elastomermaterial, insbesondere mit Silikonkleber, gefüllt.

In Fig. 1 ist ein erstes Ausführungsbeispiel der erfindungsgemässen Temperierkörper-Anordnung 1 gezeigt. Sie enthält einen ersten Bereich 1a, der hydronisch erwärmbar oder abkühlbar ist, und einen zweiten Bereich 1b, der elektrisch erwärmbar oder abkühlbar ist. Der Grenzspalt 1c ist mit einem thermisch isolierenden Material gefüllt.

In Fig. 2 ist der zweite Bereich 1b des ersten Ausführungsbeispiels der erfindungsgemässen Temperierkörper-Anordnung 1 von Fig. 1 vergrössert gezeigt. Man erkennt Bedienelemente 3 an dem zweiten Bereich.

In Fig. 3 ist ein zweites Ausführungsbeispiel der erfindungsgemässen Temperierkörper-Anordnung 1 gezeigt. Der zweite Bereich 1b erstreckt sich über die gesamte Breite der Temperierkörper-Anordnung 1 und unterteilt den ersten Bereich 1a in einen oberen Teil und einen unteren Teil.

In Fig. 4 sind mehrere verschiedene Betriebsarten eines dritten Ausführungsbeispiels der erfindungsgemässen Temperierkörper-Anordnung 1 gezeigt. Bei diesem Ausführungsbeispiel ist der zweite Bereich 1b von dem ersten Bereich 1a vollständig umgeben.

Im Fall A ist der hydronische erste Bereich 1a warm (w) und der elektrische zweite Bereich 1b kalt (k). Dies ist ein typischer Winter-Betrieb.

Im Fall B ist der hydronische erste Bereich 1a warm (w) und der elektrische zweite Bereich 1b warm (w). Dies ist ebenfalls ein typischer Winter-Betrieb.

Im Fall C ist der hydronische erste Bereich 1a kalt (k) und der elektrische zweite Bereich 1b als Funktion von der Temperatur T warm (w(T)), sobald eine bestimmte kritische Temperatur an einem definierten Messpunkt in der Umgebung der Temperierkörper-Anordnung 1 unterschritten wird. Dies ist ein möglicher Betrieb für den Winter als Einfrier-Schutz für den hydronischen Bereich.

Im Fall D ist der hydronische erste Bereich 1a kalt (k) und der elektrische zweite Bereich 1b als Funktion von der Zeit t warm (w(t)). Dies ist ein typischer Betrieb für den Frühling, Sommer und Herbst, um kurzfristig sehr schnell heizen zu können.

In Fig. 5 ist ein viertes Ausführungsbeispiel der erfindungsgemässen Temperierkörper-Anordnung 1 gezeigt. Sie hat einen hydronischen ersten Bereich 1a und einen elektrischen zweiten Bereich 1b, der von dem ersten Bereich 1a vollständig umgeben ist. Der elektrische Bereich 1b ist im unteren Bereich der Temperierkörper-Anordnung 1 angeordnet.

In Fig. 6 ist ein fünftes Ausführungsbeispiel der erfindungsgemässen Temperierkörper-Anordnung 1 gezeigt. Sie hat einen hydronischen ersten Bereich 1a und einen elektrischen zweiten Bereich 1b, der von dem ersten Bereich 1a vollständig umgeben ist. Der elektrische Bereich 1b ist im unteren Bereich der Temperierkörper-Anordnung 1 angeordnet. Ein Bügel 2 erstreckt sich auf etwa mittiger Höhe der Temperierkörper-Anordnung 1 und im oberen Teil des elektrischen Bereichs 1b horizontal über die gesamte Breite der Temperierkörper-Anordnung 1. Gemäss diesem Ausführungsbeispiel hat die Temperierkörper-Anordnung 1, bei bestimmungsgemässer Anordnung an einer Wand oder als Raumteiler, am oberen Ende des zweiten Bereichs 1b oder oberhalb desselben ein Aufhängungsmittel 2 für ein Handtuch, ein Kleidungsstück oder dgl., z.B. einen sich horizontal erstreckenden Bügel 2.

In Fig. 7 ist ein sechstes Ausführungsbeispiel der erfindungsgemässen Temperierkörper-Anordnung 1 gezeigt. Sie hat einen hydronischen ersten Bereich 1a und einen elektrischen zweiten Bereich 1b, der von dem ersten Bereich 1a vollständig umgeben ist. Der elektrische Bereich 1b ist im unteren Bereich der Temperierkörper-Anordnung 1 angeordnet. Die Temperierkörper-Anordnung 1 ist hier höher als bei dem vierten Ausführungsbeispiel der Fig. 5.

In Fig. 8 ist ein siebtes Ausführungsbeispiel der erfindungsgemässen Temperierkörper-Anordnung 1 gezeigt. Sie hat einen hydronischen ersten Bereich 1a und einen elektrischen zweiten Bereich 1b, der von dem ersten Bereich 1a vollständig umgeben ist. Der elektrische Bereich 1b ist im unteren Bereich der Temperierkörper-Anordnung 1 angeordnet. Die Temperierkörper-Anordnung 1 ist hier höher als bei dem vierten Ausführungsbeispiel der Fig. 5. Ein erster Bügel 21 erstreckt sich auf etwa mittiger Höhe der Temperierkörper-Anordnung 1 und im oberen Teil des elektrischen Bereichs 1b horizontal über die gesamte Breite der Temperierkörper-Anordnung 1. Ein zweiter Bügel 22 erstreckt sich im oberen Teil der Temperierkörper-Anordnung 1 und oberhalb des elektrischen Bereichs 1b horizontal über die gesamte Breite der Temperierkörper-Anordnung 1.

## Patentansprüche

1. Temperierkörper-Anordnung (1), welche mindestens einen von einem Energie transportierenden Medium durchströmbaren Temperierkörper mit mindestens einer Zuleitung (5) und mindestens einer Ableitung (6) für das Energie transportierende Medium aufweist, wobei die Temperierkörper-Anordnung (1) einen ersten Bereich (1a) aufweist, welcher von einem ersten Energie transportierenden Medium durchströmbar ist, um mit dem ersten Medium in thermischen Kontakt zu gelangen, und einen zweiten Bereich (1 b) aufweist, welcher unabhängig von dem ersten Energie transportierenden Medium von einem zweiten Energie transportierenden Medium durchströmbar ist, um mit dem zweiten Medium in thermischen Kontakt zu gelangen, wobei der erste Bereich (1a) ein hydronisch erwärmbarer oder hydronisch abkühlbarer Bereich ist, welcher ein von einem Wärmeträgerfluid durchströmbares Rohrregister aufweist, und wobei die Zuleitung (5) und die Ableitung (6) für das Energie transportierende Medium eine Vorlaufleitung (5) bzw. eine Rücklaufleitung (6) für das Wärmeträgerfluid aufweist, der erste Bereich (1a) und der zweite Bereich (1 b) zwei benachbarte Bereiche sind, die voneinander entlang eine Grenzlinie beabstandet (1c) sind, wobei der erste Bereich (1a) und der zweite Bereich (1 b) voneinander durch einen Grenzspalt (1c) beabstandet sind, **dadurch gekennzeichnet, dass** der gesamte Grenzspalt (1c) oder eine gesamte Grenzschicht zwischen dem ersten Bereich (1a) und dem zweiten Bereich (1b) mit einem thermisch isolierenden Material gefüllt ist.

2. Temperierkörper-Anordnung (1) nach Anspruch 1, **dadurch gekennzeichnet, dass** der zweite Bereich (1 b) ein elektrisch erwärmbarer oder elektrisch abkühlbarer Bereich ist, welcher ein von einem elektrischem Strom durchströmbares Heizelement oder Kühlelement aufweist, und dass die Zuleitung (5) und die Ableitung (6) für das Energie transportierende Medium eine Zufuhrleitung (5) und einer Abfuhrleitung (6) für den elektrischen Strom aufweist.

3. Temperierkörper-Anordnung (1) nach einem der Ansprüche 1 oder 2, **dadurch gekennzeichnet, dass** der erste Bereich (1a) den zweiten Bereich (1b) teilweise oder vollständig umgibt.

4. Temperierkörper-Anordnung (1) nach Anspruch 3, **dadurch gekennzeichnet, dass** der erste Bereich (1a) den zweiten Bereich (1b) teilweise, insbesondere U-förmig oder C-förmig umgibt.

5. Temperierkörper-Anordnung (1) nach Anspruch 3, **dadurch gekennzeichnet, dass** der erste Bereich (1a) den zweiten Bereich (1b) vollständig umgibt und der zweite Bereich insbesondere rechteckförmig ist oder eine sich von unten nach oben verjüngende Form hat.

6. Temperierkörper-Anordnung (1) nach einem der Ansprüche 2 bis 5, **dadurch gekennzeichnet, dass** die Temperierkörper-Anordnung (1) am oberen Ende des zweiten Bereichs (1b) oder oberhalb desselben ein Aufhängungsmittel (2) für ein Handtuch, ein Kleidungsstück oder dgl., insbesondere einen oder mehrere Haken oder einen sich horizontal erstreckenden Bügel aufweist.

7. Temperierkörper-Anordnung (1) nach einem der Ansprüche 1 bis 6, **dadurch gekennzeichnet, dass** die Temperierkörper-Anordnung (1) ein flaches, plattenartiges Gebilde ist.

8. Temperierkörper-Anordnung (1) nach einem der Ansprüche 1 bis 7, **dadurch gekennzeichnet, dass** das im ersten Bereich (1a) angeordnete Rohrregister aus Polymermaterial oder aus Metall gebildet ist.

9. Temperierkörper-Anordnung (1) nach einem der Ansprüche 2 bis 8, **dadurch gekennzeichnet, dass** das im zweiten Bereich (1b) angeordnete elektrische Heizelement oder Kühlelement ein resistives Heizelement bzw. ein thermoelektrisches Kühlelement ist.

10. Temperierkörper-Anordnung (1) nach einem der Ansprüche 7 bis 9, **dadurch gekennzeichnet, dass** er an mindestens einer ihrer Grossflächen eine Glasplatte oder Keramikplatte aufweist, welche den ersten Bereich (1a) und/oder den zweiten Bereich (1b) abdeckt.

11. Temperierkörper-Anordnung (1) nach Anspruch 10, **dadurch gekennzeichnet, dass** er in dem ersten Bereich (1a) und/oder in dem zweiten Bereich (1b) kapazitive Schalter (3) zum Einschalten und Ausschalten sowie zum Einstellen von Betriebsarten der Temperierkörper-Anordnung (1) hat.

## Claims

1. Temperature-control body arrangement (1) comprising at least one temperature-control body, through which an energy-transporting medium can flow and which comprises at least one feed line (5) and at least one discharge line (6) for the energy-transporting medium, wherein the temperature-control body arrangement (1) comprises a first region (1a), through which a first energy-transporting medium can flow in order to come into thermal contact with the first medium, and a second region (1b), through which a second energy-transporting medium can flow independently of the first energy-transporting medium in order to come into thermal contact with the second medium, wherein the first region (1a) is a hydronically heatable or hydronically coolable region which comprises a pipe register through which a heat transfer fluid can flow, and wherein the feed line (5) and the discharge line (6) for the energy-transporting medium comprise a forward-flow line (5) and a return line (6), respectively, for the heat transfer fluid, the first region (1a) and the second region (1b) are two adjacent regions which are spaced apart (1c) from one another along a boundary line, wherein the first region (1a) and the second region (1b) are spaced apart from one another by a boundary gap (1c), **characterized in that** the entire boundary gap (1c) or an entire boundary layer between the first region (1a) and the second region (1b) is filled with a thermally insulating material.

2. Temperature-control body arrangement (1) according to Claim 1, **characterized in that** the second region (1b) is an electrically heatable or electrically coolable region which comprises a heating element or cooling element through which an electric current can flow, and **in that** the feed line (5) and the discharge line (6) for the energy-transporting medium comprise a supply line (5) and a withdrawal line (6) for the electric current.

3. Temperature-control body arrangement (1) according to either of Claims 1 and 2, **characterized in that** the first region (1a) partially or completely surrounds the second region (1b).

4. Temperature-control body arrangement (1) according to Claim 3, **characterized in that** the first region (1a) partially surrounds the second region (1b), in particular in a U shape or C shape.

5. Temperature-control body arrangement (1) according to Claim 3, **characterized in that** the first region (1a) completely surrounds the second region (1b) and the second region is in particular rectangular or has a shape which tapers from bottom to top.

6. Temperature-control body arrangement (1) according to one of Claims 2 to 5, **characterized in that** the temperature-control body arrangement (1) comprises a hanging means (2) for a towel, an item of clothing or the like, in particular one or more hooks or a horizontally extending bracket, at the upper end of the second region (1b) or above it.

7. Temperature-control body arrangement (1) according to one of Claims 1 to 6, **characterized in that** the temperature-control body arrangement (1) is a flat, sheet-like structure.

8. Temperature-control body arrangement (1) according to one of Claims 1 to 7, **characterized in that** the pipe register disposed in the first region (1a) is made from polymer material or from metal.

9. Temperature-control body arrangement (1) according to one of Claims 2 to 8, **characterized in that** the electrical heating element or cooling element disposed in the second region (1b) is a resistive heating element or thermoelectric cooling element, respectively.

10. Temperature-control body arrangement (1) according to one of Claims 7 to 9, **characterized in that**, on at least one of its large faces, it comprises a glass sheet or ceramic sheet which covers the first region (1a) and/or the second region (1b).

11. Temperature-control body arrangement (1) according to Claim 10, **characterized in that**, in the first region (1a) and/or in the second region (1b), it has capacitive switches (3) for switching on and off and for setting operating modes of the temperature-control body arrangement (1).

## Revendications

1. Agencement (1) de corps de régulation de température, qui présente au moins un corps de régulation de température apte à être parcouru par un milieu transportant de l'énergie, avec au moins une conduite d'amenée (5) et au moins une conduite d'évacuation (6) pour le milieu transportant de l'énergie, l'agencement (1) de corps de régulation de température présentant une première zone (1a), qui est apte à être parcourue par un premier milieu transportant de l'énergie, afin d'arriver en contact thermique avec le premier milieu, et une deuxième zone (1b), qui est apte à être parcourue, indépendamment du premier milieu transportant de l'énergie, par un deuxième milieu transportant de l'énergie, afin d'arriver en contact thermique avec le deuxième milieu, la première zone (1a) étant une zone apte à être chauffée par voie hydronique ou refroidie par voie hydronique, qui présente un registre tubulaire apte à être parcouru par un fluide caloporteur, et la conduite d'amenée (5) et la conduite d'évacuation (6) pour le milieu transportant de l'énergie comprenant respectivement une conduite d'aller (5) et une conduite de retour (6) pour le fluide caloporteur, la première zone (1a) et la deuxième zone (1b) sont deux zones voisines qui sont espacées l'une de l'autre le long d'une ligne de délimitation (1c), la première zone (1a) et la deuxième zone (1b) étant espacées l'une de l'autre par une fente de délimitation (1c), **caractérisé en ce que** la totalité de la fente de délimitation (1c) ou une couche de délimitation complète entre la première zone (1a) et la deuxième zone (1b) est remplie d'un matériau thermiquement isolant.

2. Agencement (1) de corps de régulation de température selon la revendication 1, **caractérisé en ce que** la deuxième zone (1b) est une zone apte à être chauffée ou refroidie électriquement, qui présente un élément chauffant ou un élément de refroidissement apte à être parcouru par un courant électrique, et **en ce que** la conduite d'amenée (5) et la conduite d'évacuation (6) pour le milieu transportant de l'énergie présentent une conduite d'amenée (5) et une conduite d'évacuation (6) pour le courant électrique.

3. Agencement (1) de corps de régulation de température selon l'une des revendications 1 et 2, **caractérisé en ce que** la première zone (1a) entoure partiellement ou complètement la deuxième zone (1b).

4. Agencement (1) de corps de régulation de température selon la revendication 3, **caractérisé en ce que** la première zone (1a) entoure partiellement la deuxième zone (1b), étant en particulier en forme de U ou de C.

5. Agencement (1) de corps de régulation de température selon la revendication 3, **caractérisé en ce que** la première zone (1a) entoure complètement la deuxième zone (1b) et **en ce que** la deuxième zone est notamment rectangulaire ou a une forme allant en se rétrécissant de bas en haut.

6. Agencement (1) de corps de régulation de température selon l'une des revendications 2 à 5, **caractérisé en ce que** l'agencement (1) de corps de régulation de température présente à l'extrémité supérieure de la deuxième zone (1b) ou au-dessus de celle-ci un moyen de suspension (2) pour une serviette, un vêtement ou similaire, en particulier un ou plusieurs crochets ou un cintre s'étendant horizontalement.

7. Agencement (1) de corps de régulation de température selon l'une des revendications 1 à 6, **caractérisé en ce que** l'agencement (1) de corps de régulation de température est une structure plate, en forme de plaque.

8. Agencement (1) de corps de régulation de température selon l'une des revendications 1 à 7, **caractérisé en ce que** le registre tubulaire disposé dans la première zone (1a) est formé d'un matériau polymère ou d'un métal.

9. Ensemble de thermorégulation (1) selon l'une des revendications 2 à 8, **caractérisé en ce que** l'élément de chauffage ou de refroidissement électrique disposé dans la deuxième zone (1b) est un élément de chauffage résistif ou un élément de refroidissement thermoélectrique.

10. Agencement (1) de corps de régulation de température selon l'une des revendications 7 à 9, **caractérisé en ce qu'**il présente, sur au moins l'une de ses grandes surfaces, une plaque de verre ou de céramique qui recouvre la première zone (1a) et/ou la deuxième zone (1b) .

11. Agencement (1) de corps de régulation de température selon la revendication 10, **caractérisé en ce qu'**il comporte dans la première zone (1a) et/ou dans la deuxième zone (1b), des interrupteurs capacitifs (3) pour la mise en fonctionnement et à l'arrêt ainsi que pour le réglage des modes de fonctionnement de l'agencement (1) de corps de régulation de température.
